# EUROPÄISCHE PATENTSCHRIFT

(11) **EP 0 578 896 B1**
(45) Veröffentlichungstag und Bekanntmachung des Hinweises auf die Patenterteilung: **20.11.1996**
(21) Anmeldenummer: 92810546.9
(22) Anmeldetag: 17.07.1992
(51) Int. Cl.: B05C 17/005, B65D 83/00

(54) **Austragkartusche**
Dispensing cartridge
Cartouche de distribution

(43) Veröffentlichungstag der Anmeldung: 19.01.1994
(73) Patentinhaber: Keller, Wilhelm A., CH-6402 Merlischachen (CH)
(72) Erfinder: Keller, Wilhelm A., CH-6402 Merlischachen (CH)
(74) Vertreter: AMMANN PATENTANWAELTE AG BERN

(56) Entgegenhaltungen:
- EP-A- 0 291 753
- US-A- 3 330 444

## Beschreibung

Die vorliegende Erfindung betrifft das Gebiet der Austragkartuschen für fliessfähige Materialien.

Austragkartuschen, insbesondere für zwei und mehr Komponenten, finden zunehmend in Bereichen Verwendung, wo nur kleine Mengen benötigt werden bzw. unter räumlich sehr beengten Verhältnissen gearbeitet werden muss. Als Beispiel seien die Reparatur von elektrischen und elektronischen Geräten und der Heimwerkerbereich genannt. Die Kartuschen bestehen meist aus Kunststoff und werden bevorzugt in einem Spritzgussverfahren hergestellt.

Eine Sorte der bekannten Austraggeräte zeichnet sich dadurch aus, dass die Kartuschen nicht am Kragen, d. h. nicht nahe der Austragöffnung gefasst werden. Bei der Fassung am Kragen kann der vom Austragkolben aufgebrachte Druck direkt von der Halterung am Austraggerät aufgefangen werden. Stattdessen erfasst das Austraggerät die Kartuschen an einem Flansch am Boden, d. h. an dem der Austragöffnung der Kartusche entgegengesetzten Ende der Kartusche. Der Vorteil besteht darin, dass nur die Kartusche selbst in das Applikationsfeld hineinreichen muss. Es ist damit möglich, auch an schwer zugänglichen Stellen die Masse zu applizieren.

Da bei diesen Austraggeräten die Kartusche nur am Boden gehalten wird, mithin der Kartuschenkörper den vom Austragkolben ausgeübten Druck von der Spitze auf den Halteflansch und dieser die Kraft auf das Austraggerät übertragen müssen, muss die Kartusche selbst und insbesondere der Halteflansch entsprechend stabil sein. Bei Mehrkomponentenmassen, die erst beim Austragen in einem angesetzten Mischrohr vermischt werden, oder hochviskosen Massen können beträchtliche Kräfte auch bei relativ kleinen Kartuschen mit Kapazitäten im Milliliterbereich auftreten. Verschärft wird diese Problematik noch dadurch, dass nicht zuletzt aus Umweltschutzgründen kleinere Kartuschen mit Mischern mit möglichst kleinem Mischvolumen und damit insgesamt mit geringerem Restvolumen angestrebt werden. Zum Austragen benötigen jedoch diese Kartuschen grössere Drücke, insbesondere wegen des kleineren Querschnitts des vorgesetzten Mischrohrs. Die Körper der Kartuschen konnten diesen erhöhten Anforderungen durch Verstärkung der Wandungen angepasst werden. Der Halteflansch neigte dagegen dazu, sich zu verbiegen, auszubrechen oder aus dem Adapter am Haltegerät herauszurutschen.

Bisher war es üblich, durch eine möglichst vollständige, allseitige Erfassung des Halteflansches, insbesondere bis nahe an die zylindrischen Kartuschenkörper heran, die Uebertragung dieser Kräfte sicherzustellen. Diese Austraggeräte sind jedoch teuer und nur in einem eingeengten Kartuschengrössenbereich einsetzbar. Einfachere und preiswertere Austraggeräte, wie z. B. in der EP-B-0 291 753 des Anmelders beschrieben, zeichnen sich unter anderem dadurch aus, dass der Halteflansch am Boden der Kartusche nicht vollständig erfasst wird, wodurch sich für diesen stellenweise erhöhte Belastungen ergeben. Andererseits kann der Halteflansch, bedingt durch die bevorzugte Herstellungstechnik der Kartuschen im Spritzguss, nicht beliebig verstärkt werden, und eine Stabilisierung auf diesem Wege führt auch zu gegenüber dem erzielbaren Effekt nicht vertretbaren Kosten.

In analoger Weise ergeben sich Probleme bei den am Kartuschenkragen haltenden Austraggeräte. Auch hier benötigen die Kartuschen oft eine Verstärkung an der Austragöffnung. Besonders bei Mehrkomponentenkartuschen mit Mischungsverhältnissen, die sehr unterschiedlich von 1 sind, ist ein Kartuschenkörper sehr schlank, und es muss ein stabiler Kragen in Form einer Scheibe nahe der Austragöffnung vorgesehen werden, um dem Adapter des Austraggeräts eine möglichst vollwertige Auflagefläche zu bieten. Auch hier kann insbesondere eine nicht vollständige Umfassung durch das Austraggerät zur Verformung, wie oben beschrieben, und damit zu einem unexakten Austrag und Mischungsvorgang führen.

Es ist daher eine Aufgabe der vorliegenden Erfindung, eine Kartusche mit verbesserter Kraftübertragung der Auspresskraft auf den Kartuschenhalter anzugeben.

Eine derartige Kartusche ist im Anspruch 1 angegeben. Bevorzugte Ausführungen sind in den weiteren Ansprüchen angegeben.

Demgemäss wird der Halteflansch in mindestens zwei, den Kartuschenkörper umschliessenden Flächen ausgeführt, die durch Stege miteinander verbunden sind, wodurch sich eine Kastenkonstruktion ergibt. Diese ist stabil genug, um auch den Kräften beim Austragen hochviskoser Massen aus grösseren Austragkartuschen standzuhalten, wobei der Flansch auch nur unvollständig, z. B. zwei- oder dreiseitig vom Adapter am Austraggerät gehalten werden braucht.

Die Erfindung wird weiter verdeutlicht durch die Beschreibung eines Ausführungsbeispiels.
- Fig. 1: zeigt eine Seitenansicht einer Zweikomponentenkartusche,
- Fig. 2: zeigt einen Schnitt gemäss Linie A-A in Fig. 1, und
- Fig. 3: zeigt einen Schnitt gemäss Linie A-A in Fig. 1 einer anderen Ausführungsform.

Der Halteflansch der Kartusche 1 besteht aus den beiden, von dem Kartuschenkörper durchsetzten Flächen 2 und 3. Diese Flächen können z. B. einen rechteckigen Umriss haben. Die Flächen sind durch die Stege 4 verbunden und bilden somit eine Kastenstruktur hoher Stabilität. Es genügt z. B., dass der Flansch nur an den Längsseiten vom Adapter am Austraggerät umgriffen wird. Meistens ist jedoch noch an einer dritten Seite ein Haltemittel vorhanden, die ebenfalls den Halteflansch erfasst und als Anschlag beim Einführen der Kartusche in den Adapter am Austraggerät dient. Fig. 3 zeigt noch eine verstärkte Ausführung, bei der weitere Stege 5 vorhanden sind, die rechtwinklig zu den Stegen 4 verlaufen.

Diese Ausbildung des Halteflansches benötigt nur unwesentlich mehr Material gegenüber einem einfachen Flansch und kann ohne Probleme in der gängigen Technik der Herstellung von Austragkartuschen realisiert werden. Der erfindungsgemässe Flansch überträgt die beim Austragen auftretenden Kräfte vom Kartuschenkörper auf den Halter ohne die Funktion beeinträchtigende Verformung. Durch die beschriebene Ausführung treten auch nicht die Probleme des Schwunds beim Spritzgiessen grosser Materialstärken auf. Der Flansch kann in der gleichen Art auch am austragseitigen Ende einer Kartusche vorgesehen werden.

Modifikationen des angeführten Beispiels sind möglich, ohne dass dadurch der Schutzbereich der Erfindung verlassen wird. Es sind z. B. Austragkartuschen für ein, zwei und mehr Komponenten denkbar, es können andere Haltekonstruktionen Anwendung finden, die Kartuschenzylinder können auch andere Formen annehmen, die Stege können anders angeordnet sein und der Halteflansch kann andere Umrisse aufweisen.

## Patentansprüche

1. Austragkartusche, dadurch gekennzeichnet, dass der Halteflansch als Kastenkonstruktion ausgeführt ist, die aus mindestens zwei Flächen (2,3) und diese verbindenden Stegen (4) besteht.

2. Austragkartusche gemäss Anspruch 1, dadurch gekennzeichnet, dass die Kastenkonstruktion nach aussen offene Hohlräume mit konstantem oder nach aussen hin zunehmendem Querschnitt aufweist.

3. Austragkartusche gemäss Anspruch 1 oder 2, dadurch gekennzeichnet, dass die Hohlräume, gesehen senkrecht zur Austragfliessrichtung, einen rechteckigen Querschnitt aufweisen.

4. Austragkartusche gemäss einem der Ansprüche 1 bis 3, dadurch gekennzeichnet, dass die Stege in parallelen Ebenen angeordnet sind.

5. Austragkartusche gemäss einem der Ansprüche 1 bis 4, dadurch gekennzeichnet, dass der Halteflansch am Austragende und/oder am diesem entgegengesetzten Ende angeordnet ist.

6. Austragkartusche gemäss einem der Ansprüche 1 bis 5, dadurch gekennzeichnet, dass das Volumenverhältnis der Vorratsbehälter von 1:1 verschieden ist.

7. Austragkartusche gemäss einem der Ansprüche 1 bis 6, dadurch gekennzeichnet, dass mindestens zwei Sätze von Stegen (4, 5) vorhanden sind, wobei die Stege je eines Satzes parallel zueinander verlaufen, und jeder Winkel zwischen einem Steg des einen Satzes (4) und einem Steg des anderen Satzes (5) einen bestimmten Wert verschieden von 0°, bevorzugt nahe 90° aufweist.

## Claims

1. Dispensing cartridge, characterised in that its retaining flange is designed as a box construction which is composed of at least two flat portions (2, 3) and of webs (4) connecting said portions.

2. Dispensing cartridge according to claim 1, characterised in that said box construction comprises outwardly open hollow spaces whose cross-section is constant or increases towards the outside.

3. Dispensing cartridge according to claim 1 or 2, characterised in that said hollow spaces, seen perpendicularly to the dispensing flow direction, have a rectangular cross-section.

4. Dispensing cartridge according to any one of claims 1 to 3, characterised in that said webs are disposed in parallel planes.

5. Dispensing cartridge according to any one of claims 1 to 4, characterised in that said retaining flange is provided at its dispensing end and/or at the opposite end thereof.

6. Dispensing cartridge according to any one of claims 1 to 5, characterised in that the volumetric ratio of the storage containers is different from 1:1.

7. Dispensing cartridge according to any one of claims 1 to 6, characterised in that at least two sets of webs (4, 5) are provided, the webs of each one of said sets extending in parallel to each other, and the angle between a web of one of said sets (4) and a web of the other one of said sets (5) having a given value which is different from 0°, preferably near 90°.

## Revendications

1. Cartouche d'application, caractérisée en ce que la bride de retenue présente une construction de caisson constituée d'au moins deux plans (2, 3) et d'entretoises (4) qui les relient.

2. Cartouche d'application selon la revendication 1, caractérisée en ce que ladite construction de caisson présente des cavités extérieurement ouvertes dont la coupe transversale est constante ou croissante vers l'extérieur.

3. Cartouche d'application selon la revendication 1 ou 2, caractérisée en ce que lesdites cavités, vues perpendiculairement à la direction d'écoulement, présentent une coupe transversale rectangulaire.

4. Cartouche d'application selon l'une quelconque des revendications 1 à 3, caractérisée en ce que lesdites entretoises sont disposées en plans parallèles.

5. Cartouche d'application selon l'une quelconque des revendications 1 à 4, caractérisée en ce que ladite bride de retenue est disposée à l'extrémité d'émission et/ou à l'extrémité y opposée.

6. Cartouche d'application selon l'une quelconque des revendications 1 à 5, caractérisée en ce que le rapport volumétrique des réservoirs est différent de 1:1.

7. Cartouche d'application selon l'une quelconque des revendications 1 à 6, caractérisée en ce qu'au moins deux jeux d'entretoises (4, 5) sont présents, les entretoises d'un jeu étant chaque fois d'allure parallèle, et chaque angle entre une entretoise d'un jeu (4) et une entretoise de l'autre jeu (5) présentant une valeur donnée différente de 0°, préférablement proche de 90°.
